# EUROPÄISCHE PATENTSCHRIFT

(11) **EP 3 730 718 B1**
(45) Veröffentlichungstag und Bekanntmachung des Hinweises auf die Patenterteilung: **10.08.2022**
(21) Anmeldenummer: 20170453.3
(22) Anmeldetag: 20.04.2020
(51) Int. Cl.: E04F 13/08, E04F 13/12

(54) **FASSADENVORRICHTUNG**
FACADE DEVICE
DISPOSITIF DE FAÇADE

(30) Priorität: 23.04.2019 DE 102019110513
(43) Veröffentlichungstag der Anmeldung: 28.10.2020
(73) Patentinhaber: Gramm, Ingo, 88046 Friedrichshafen (DE); Jung, Michael, 88213 Ravensburg (DE)
(72) Erfinder: Gramm, Ingo, 88046 Friedrichshafen (DE); Jung, Michael, 88213 Ravensburg (DE)
(74) Vertreter: Daub, Thomas

(56) Entgegenhaltungen:
- EP-A1- 0 397 516
- EP-A1- 3 170 949
- DE-A1-102007 037 271
- DE-U1- 9 102 958

## Beschreibung

### Stand der Technik

Die Erfindung betrifft eine Fassadenvorrichtung nach Anspruch 1.

Es ist bereits vorgeschlagen worden, Profilwände von Gebäudefassaden durch Modulleisten zu halten, deren Querschnittsflächen in einem montierten Zustand in eine von den Profilwänden abgewandte Richtung hin offen sind.

Die EP 3 170 949 A1 und DE 91 02 958 U1 offenbaren bereits eine Fassadenvorrichtung mit einem Halteelement , welches dazu vorgesehen ist, in zumindest einem montierten Zustand zumindest ein Fassadenelement zu halten, wobei eine senkrecht zu einer Längsrichtung des Halteelements ausgerichtete Querschnittsfläche des Halteelements zumindest zwei geschlossene zumindest im Wesentlichen ringförmige Teilbereiche aufweist, wobei zumindest ein Abschnitt eines der Teilbereiche gleichzeitig einen weiteren Abschnitt eines weiteren der Teilbereiche ausbildet und wobei die Teilbereiche übereinander oder nebeneinander angeordnet sind.

Die EP 0 397 516 A1 offenbart ein U-förmiges Regalprofil mit Aussparungen in seinen Seitenwänden zur Aufnahme von Fachböden.

Die Aufgabe der Erfindung besteht insbesondere darin, eine gattungsgemäße Vorrichtung mit verbesserten Eigenschaften hinsichtlich einer Stabilität und einer einfachen Montage bereitzustellen. Die Aufgabe wird erfindungsgemäß durch die Merkmale des Anspruchs 1 gelöst, während vorteilhafte Ausgestaltungen und Weiterbildungen der Erfindung den Unteransprüchen entnommen werden können.

### Vorteile der Erfindung

Die Erfindung geht aus von einer Fassadenvorrichtung mit zumindest einem Halteelement, welches dazu vorgesehen ist, in zumindest einem montierten Zustand zumindest ein Fassadenelement zu halten, wobei das Halteelement als ein längliches Element ausgebildet ist, wobei zumindest eine senkrecht zu einer Längsrichtung des Halteelements ausgerichtete Querschnittsfläche des Halteelements zumindest zwei geschlossene zumindest im Wesentlichen ringförmige Teilbereiche aufweist, wobei zumindest ein Abschnitt eines der Teilbereiche gleichzeitig einen weiteren Abschnitt eines weiteren der Teilbereiche ausbildet, wobei die Teilbereiche übereinander oder nebeneinander angeordnet sind.

Es wird vorgeschlagen, dass das Halteelement zumindest eine Ausnehmung aufweist, die zur Aufnahme des Fassadenelements vorgesehen ist, wobei das Halteelement im Bereich der Ausnehmung zumindest einen offenen Teilbereich aufweist, wobei die Ausnehmung einen Haltebereich des Halteelements definiert, wobei die Querschnittsfläche bei einem Schnitt außerhalb des Haltebereichs des Halteelements die zumindest zwei im Wesentlichen ringförmigen Teilbereiche aufweist, wobei das Halteelement zumindest eine erste Wandung und eine an der ersten Wandung angeordnete zweite Wandung umfasst, welche als Teil der zumindest zwei im Wesentlichen ringförmigen Teilbereiche ausgebildet sind, wobei sich die erste Wandung und die zweite Wandung jeweils mit Ausnahme von der durch das Halteelement begrenzten Ausnehmung zumindest im Wesentlichen vollständig über eine maximale Erstreckung des Halteelements in Längsrichtung erstrecken.

Durch eine derartige Ausgestaltung kann eine Stabilität des Halteelements erhöht und eine Montage des Halteelements vereinfacht werden. Vorteilhaft können eine Steifigkeit des Halteelements erhöht und ein Verbiegen des Halteelements vermieden werden. Vorzugsweise können auf das Halteelement wirkende Kräfte, insbesondere Scherkräfte, kompensiert werden. Besonders vorteilhaft kann eine benötigte Anzahl an Verbindungen, insbesondere Schraubverbindungen, zu einer Montage des Halteelements reduziert werden.

Das Halteelement ist als ein längliches Element ausgebildet. Unter einem "länglichen Element" soll insbesondere ein Element verstanden werden, bei dem ein gedachter Quader, welcher das Element gerade noch aufnimmt, eine Länge aufweist, welche zumindest das Zweifache, bevorzugt zumindest das Fünffache und besonders bevorzugt zumindest das Zehnfache einer Breite und Höhe des Quaders beträgt. Vorteilhaft ist das Halteelement zumindest im Wesentlichen, insbesondere vollständig, aus einem Metall gebildet. Alternativ und/oder zusätzlich könnte das Halteelement zumindest einen faserverstärkten Kunststoff, beispielsweise Fiberglas und/oder Kohlefaser, aufweisen. Insbesondere weist das Halteelement zumindest einen Haltebereich auf, welcher mit zumindest einem korrespondierenden Auflagebereich des Fassadenelements eine, vorzugsweise formschlüssige, gemeinsame Verbindung ausbildet. Beispielsweise könnte der Haltebereich als ein Vorsprung und/oder Haken und/oder eine Verzahnung des Halteelements ausgebildet sein. Beispielsweise könnte die gemeinsame Verbindung als eine Steckverbindung und/oder Schraubverbindung und/oder Schnappverbindung ausgebildet sein. Bevorzugt weist das Halteelement eine Vielzahl von Haltebereichen auf, welche insbesondere in regelmäßigen Abständen zueinander entlang der Längsrichtung des Halteelements verteilt angeordnet sind.

Insbesondere ist das Fassadenelement als ein plattenförmiges Element ausgebildet. Unter einem "plattenförmigen Element" soll insbesondere ein Element verstanden werden, bei dem ein gedachter Quader, welcher das Element gerade noch aufnimmt, eine Länge und Breite aufweist, welche jeweils zumindest das Zweifache, bevorzugt zumindest das Fünffache und besonders bevorzugt zumindest das Zehnfache einer Höhe des Quaders betragen. Vorteilhaft ist das Fassadenelement zumindest im Wesentlichen, insbesondere vollständig, aus einem Metall gebildet. Alternativ und/oder zusätzlich könnte das Fassadenelement zumindest einen Metallverbundwerkstoff und/oder zumindest einen faserverstärkten Kunststoff, beispielsweise Fiberglas und/oder Kohlefaser, aufweisen. Beispielsweise könnte der Auflagebereich als eine Ausnehmung ausgebildet sein. Bevorzugt weist das Fassadenelement an zumindest zwei gegenüberliegenden Seiten des Fassadenelements jeweils einen Auflagebereich auf, welche sich insbesondere jeweils über die gesamte Seite erstrecken. Besonders bevorzugt bildet zumindest einer der Auflagebereiche des Fassadenelements in dem montierten Zustand mit zumindest einem korrespondierenden Auflagebereich eines weiteren, insbesondere benachbarten, Fassadenelements eine gemeinsame Verbindung aus.

Unter einem "Ring" soll in diesem Zusammenhang insbesondere eine zweidimensionale Fläche verstanden werden, welche zumindest einen geschlossenen Innenrand und zumindest einen geschlossenen Außenrand aufweist. Darunter, dass der Teilbereich "zumindest im Wesentlichen ringförmig" ist, soll in diesem Zusammenhang insbesondere verstanden werden, dass der Teilbereich zumindest einen Punkt außerhalb des Teilbereichs zumindest zu 270°, vorzugsweise zumindest zu 300° und bevorzugt zumindest zu 330° umgibt. Vorzugsweise weist der Teilbereich einen eckigen, insbesondere rechteckigen, Verlauf auf. Alternativ könnte der Teilbereich einen gebogenen, insbesondere kreisförmigen, Verlauf aufweisen. Denkbar wäre, dass der Teilbereich zumindest eine Unterbrechung aufweist, an welcher sich ein Innenrand des Teilbereichs und ein Außenrand des Teilbereichs treffen.

Unter "vorgesehen" soll insbesondere speziell ausgelegt und/oder ausgestattet verstanden werden. Darunter, dass ein Objekt zu einer bestimmten Funktion vorgesehen ist, soll insbesondere verstanden werden, dass das Objekt diese bestimmte Funktion in zumindest einem Anwendungs- und/oder Betriebszustand erfüllt und/oder ausführt.

Vorzugsweise ist die Fassadenvorrichtung zu einem Halten und/oder Befestigen von Fassadenelementen an einem Objekt, wie beispielsweise einer Gebäudewand, vorgesehen. Insbesondere ist die Fassadenvorrichtung verschieden von einer Vorrichtung zu einem Halten oder Befestigen von Fenstern ausgebildet. Bevorzugt ist die Fassadenvorrichtung dazu vorgesehen, Fassadenelemente in einer vertikalen Ausrichtung an dem Objekt zu befestigen. Besonders bevorzugt ist das Halteelement dazu vorgesehen, insbesondere in dem montierten Zustand, derart angeordnet zu werden, dass die Längsrichtung zumindest im Wesentlichen parallel zu einer Lotrichtung ausgerichtet ist. Insbesondere ist das Halteelement zu einer vertikalen Anordnung an dem Objekt vorgesehen.

Ferner wird vorgeschlagen, dass die Querschnittsfläche zumindest einen geschlossenen ringförmigen Teilbereich aufweist. Darunter, dass der Teilbereich "geschlossen ringförmig" ist, soll in diesem Zusammenhang insbesondere verstanden werden, dass der Teilbereich frei von Unterbrechungen ist und zumindest einen Punkt außerhalb des Teilbereichs zu 360° umgibt. Hierdurch kann insbesondere eine Stabilität des Halteelements weiter gesteigert werden. Vorteilhaft können auf das Halteelement wirkende äußere Kräfte entlang der gesamten Querschnittsfläche verteilt werden. Besonders vorteilhaft können Schwachstellen der Querschnittfläche, welche anfällig für eine Verformung bei einer Einwirkung der äußeren Kräfte sind, vermieden werden.

Weiterhin wird vorgeschlagen, dass der Teilbereich zumindest eine Verbindungsstelle aufweist. Unter einer "Verbindungsstelle" soll insbesondere ein räumlicher Bereich verstanden werden, in welchem zwei stofflich getrennte Abschnitte des Teilbereichs miteinander verbunden sind. Beispielsweise kann die Verbindungsstelle zumindest eine Schweißnaht und/oder zumindest eine Lötnaht und/oder zumindest eine Presspassung und/oder zumindest ein Bindemittel aufweisen. Hierdurch kann insbesondere eine Herstellung des Halteelements ohne Reduzierung der Stabilität des Halteelements vereinfacht werden. Vorteilhaft kann das Halteelement durch Biegen eines plattenförmigen Rohlings hergestellt werden und dennoch durch anschließendes Verfugen von Unterbrechungen der Querschnittsfläche eine Querschnittsfläche mit einem geschlossenen ringförmigen Teilbereich aufweisen.

In einer alternativen Ausgestaltung der Erfindung wird vorgeschlagen, dass der Teilbereich verbindungsstellenfrei ist. Insbesondere ist der gesamte Teilbereich stoffgleich ausgebildet. Hierdurch kann insbesondere eine Stabilität des Halteelements weiter gesteigert werden. Vorteilhaft kann auf durch Verbindungsstellen erzeugte konstruktive Schwachstellen des Halteelements verzichtet werden. Besonders vorteilhaft kann ein Schwächen des Materials des Teilbereichs durch einen Verbindungsprozess vermieden werden.

Denkbar wäre, dass die Fassadenvorrichtung zumindest ein Befestigungselement aufweist, welches das Halteelement in dem montierten Zustand an einer Seite übergreift und insbesondere als eine Halterung und/oder eine Konsole und/oder vorzugsweise als ein L-Bracket ausgebildet sein könnte. Um eine Montage des Halteelements weiter zu vereinfachen, wird vorgeschlagen, dass die Fassadenvorrichtung zumindest ein Befestigungselement aufweist, welches das Halteelement in dem montierten Zustand an zumindest zwei, vorzugsweise genau zwei, gegenüberliegenden Seiten des Halteelements übergreift. Bevorzugt ist das Halteelement in dem montierten Zustand durch zumindest eine Schraubverbindung, beispielsweise mittels einer Bohrschraube, an dem Befestigungselement befestigt. Alternativ und/oder zusätzlich könnte das Halteelement in dem montierten Zustand durch zumindest eine Steckverbindung, eine Nietverbindung, eine Clinchverpressung, eine Verbolzung und/oder eine Schnappverbindung an dem Befestigungselement befestigt sein. Besonders bevorzugt ist das Befestigungselement als ein, vorteilhaft eckiges, U-Bracket ausgebildet. Vorteilhaft kann eine stabile Befestigung des Halteelements durch ein einzelnes Befestigungselement erreicht und eine Montage des Halteelements weiter vereinfacht werden. Besonders vorteilhaft kann eine Anzahl von Schraubverbindungen, durch welche das Halteelement befestigt ist, reduziert werden. Alternativ und/oder zusätzlich könnte das Befestigungselement zusätzliche, L-förmige Bereiche aufweisen, wodurch das Befestigungselement im Wesentlichen die Form eines H-Brackets aufweist. Vorzugsweise liegt das Befestigungselement an der Seite, an der insbesondere das Befestigungselement das Halteelement übergreift, an dem Halteelement an. Bevorzugt ist das Befestigungselement dazu vorgesehen, das Halteelement, insbesondere in dem montierten Zustand, an zwei, insbesondere voneinander abgewandten, Seiten zu übergreifen, wobei insbesondere das Befestigungselement, insbesondere ausschließlich, an den zwei Seiten an dem Halteelement anliegt.

Die Querschnittsfläche weist bei einem Schnitt außerhalb von Haltebereichen des Halteelements die zumindest zwei im Wesentlichen ringförmigen Teilbereiche auf. Insbesondere kann die Querschnittsfläche eine beliebige Anzahl an im Wesentlichen ringförmigen Teilbereichen aufweisen. Denkbar wäre, dass die ringförmigen Teilbereiche einander kontaktieren. Bevorzugt sind die ringförmigen Teilbereiche zumindest teilweise einstückig miteinander ausgebildet. Darunter, dass die ringförmigen Teilbereiche "zumindest teilweise einstückig miteinander ausgebildet" sind, soll in diesem Zusammenhang insbesondere verstanden werden, dass zumindest ein Abschnitt eines der Teilbereiche gleichzeitig einen weiteren Abschnitt eines weiteren der Teilbereiche ausbildet. Beispielsweise kann eine Wand eines der Teilbereiche gleichzeitig eine weitere Wand eines weiteren der Teilbereiche sein. Besonders bevorzugt ist der Querschnitt in Form von zumindest zwei aufeinandergestapelten, vorzugsweise eckigen, Ringen ausgebildet. Insbesondere kann das Halteelement als ein Rohr mit zumindest einem innerhalb des Rohrs angeordneten Wandungselement ausgebildet sein. Hierdurch kann insbesondere eine Stabilität des Halteelements noch weiter verbessert werden. Vorteilhaft kann selbst bei einem Verbiegen eines der Teilbereiche eine Steifigkeit des Halteelements weitestgehend erhalten werden.

Denkbar wäre, dass die Teilbereiche unterschiedlich zueinander ausgebildet sind. Um eine Herstellung des Halteelements zu vereinfachen, wird vorgeschlagen, dass die Teilbereiche zumindest im Wesentlichen identisch zueinander sind. Darunter, dass die Teilbereiche "zumindest im Wesentlichen identisch zueinander" sind, soll in diesem Zusammenhang insbesondere verstanden werden, dass die Teilbereiche zu zumindest 70%, vorteilhaft zu zumindest 80% und bevorzugt zu zumindest 90% ihrer Fläche deckungsgleich sind. Vorteilhaft kann eine Anzahl der Teilbereiche auf einfache Weise variiert werden, indem das Halteelement als Rohr ausgebildet und durch eine beliebige Anzahl von Wandungselementen gleichmäßig aufgeteilt wird.

Die Querschnittsfläche weist die zumindest zwei geschlossenen, ringförmigen Teilbereiche auf. Hierdurch kann insbesondere eine Stabilität des Halteelements weiter gesteigert werden. Vorteilhaft können auf das Halteelement wirkende äußere Kräfte entlang der gesamten Querschnittsfläche verteilt werden. Besonders vorteilhaft können Schwachstellen der Querschnittfläche, welche anfällig für eine Verformung bei einer Einwirkung der äußeren Kräfte sind, vermieden werden.

Vorzugsweise ist das Halteelement zumindest teilweise, insbesondere vollständig, von einem Strangpressprofil gebildet. Vorteilhaft ist das Halteelement vollständig durch einen Strangpressprozess ausgebildet. Hierdurch kann insbesondere eine Herstellung des Halteelements vereinfacht werden. Vorteilhaft kann eine Anzahl von Prozessschritten zur Herstellung des Halteelements reduziert werden. Besonders vorteilhaft kann auf einfache Weise eine Ausgestaltung des Halteelements variiert werden. Denkbar wäre auch, dass das Halteelement durch einen Strangpressprozess und zumindest einen nachfolgenden Befestigungsprozess zur Befestigung von zumindest einem Wandungselement ausgebildet ist.

Möglich wäre, dass die zumindest eine Ausnehmung durch einen Stanzprozess und einen nachfolgenden Abkantprozess hergestellt ist. Um eine flexible Herstellung des Halteelements zu ermöglichen, wird vorgeschlagen, dass die Ausnehmung, die zur Aufnahme des Fassadenelements, vorzugsweise zumindest eines Auflagebereichs des Fassadenelements und besonders vorteilhaft eines zu dem Auflagebereich korrespondierenden Auflagebereichs eines weiteren Fassadenelements, vorgesehen ist, durch ein Laserverfahren hergestellt ist. Alternativ und/oder zusätzlich könnte die Ausnehmung durch ein Plasmaverfahren und/oder Wasserstrahlverfahren und/oder Erosionsverfahren und/oder Fräsverfahren und/oder Stanzverfahren hergestellt sein. Die Ausnehmung definiert den Haltebereich, vorteilhaft vollständig. Das Halteelement weist im Bereich der Ausnehmung den offenen Teilbereich auf. Darunter, dass die Ausnehmung in einem "Laserverfahren" hergestellt ist, soll in diesem Zusammenhang insbesondere ein Verfahren verstanden werden, dass die Ausnehmung durch Ausschneiden eines Abschnitts des Halteelements durch einen Laserschneider hergestellt ist. Vorteilhaft kann auf einfache Weise eine Ausgestaltung der Ausnehmung variiert werden, insbesondere sind hierfür keine mechanischen Anpassungen einer Herstellungsvorrichtung notwendig. Besonders vorteilhaft kann eine Herstellung der Ausnehmung auch im Anschluss an einen Abkantprozess, einen Profillierprozess oder einen Strangpressprozess durchgeführt werden. Insbesondere erstreckt sich die Ausnehmung zumindest im Wesentlichen senkrecht zur Längsrichtung des Halteelements. Vorzugsweise erstreckt sich die durch ein thermisches Trennverfahren, insbesondere das Laserverfahren oder ein Plasmaverfahren, oder den Stanzprozess hergestellte Ausnehmung, insbesondere mit einer kontinuierlich gleichbleibenden Form, zumindest im Wesentlichen vollständig über eine maximale Quererstreckung des Halteelements, insbesondere des Teilbereichs oder der Teilbereiche, welche insbesondere zumindest im Wesentlichen senkrecht zur Längsrichtung ausgerichtet ist.

Des Weiteren wird vorgeschlagen, dass das Halteelement die zumindest eine erste Wandung und die an der ersten Wandung angeordnete zweite Wandung umfasst, welche als Teil des zumindest einen im Wesentlichen ringförmigen Teilbereichs oder der zumindest zwei im Wesentlichen ringförmigen Teilbereiche ausgebildet sind, wobei die erste Wandung eine mittlere Wandstärke aufweist, die größer ist als eine mittlere Wandstärke der zweiten Wandung. Es kann eine vorteilhaft verstärkte Wandung zu einem Tragen von Fassadenelementen an dem Halteelement erreicht werden, wobei insbesondere die erste Wandung als eine die Fassadenelemente tragende Wandung ausgebildet werden kann. Es kann eine vorteilhaft stabile Fassade ermöglicht werden. Es können ein vorteilhaft geringes Gewicht und vorteilhaft geringe Materialkosten des Halteelements erreicht werden, insbesondere da die im Vergleich zur ersten Wandung geringer belastete zweite Wandung vorteilhaft dünn ausgebildet werden kann. Insbesondere sind/ist die erste Wandung und/oder die zweite Wandung zumindest größtenteils zumindest im Wesentlichen ebenflächig ausgebildet. Vorzugsweise erstrecken/erstreckt sich die erste Wandung und/oder die zweite Wandung zumindest größtenteils, insbesondere zumindest im Wesentlichen vollständig über eine maximale Erstreckung des Halteelements in Längsrichtung. Bevorzugt weist die mittlere Wandstärke der ersten Wandung einen Wert aus einem Wertebereich zwischen 2 mm und 5 mm, vorzugsweise zwischen 3 mm und 4 mm und bevorzugt von zumindest im Wesentlichen 4 mm, auf. Vorzugsweise weist die mittlere Wandstärke der zweiten Wandung einen Wert aus einem Wertebereich zwischen 1 mm und 2 mm, vorzugsweise zwischen 1,5 mm und 2 mm und bevorzugt von zumindest im Wesentlichen 2 mm, auf. Es ist denkbar, dass die mittlere Wandstärke der ersten Wandung zumindest im Wesentlichen doppelt so groß ist wie die mittlere Wandstärke der zweiten Wandung. Vorzugsweise weisen/weist die erste Wandung und/oder die zweite Wandung jeweils eine maximale Wandstärke und/oder eine minimale Wandstärke auf, die zur mittleren Wandstärke der ersten Wandung oder der zweiten Wandung eine Abweichung von höchstens 10%, vorzugsweise höchstens 5% und bevorzugt höchstens 3%, aufweisen/aufweist. Vorzugsweise übergreift das Befestigungselement das Halteelement im Bereich der zweiten Wandung, insbesondere um zwei zumindest im Wesentlichen parallel zueinander ausgerichtete zweite Wandungen. Insbesondere ist der im Wesentlichen ringförmige Teilbereich aus vier Wandungen, insbesondere zwei zumindest im Wesentlichen identisch ausgebildeten ersten Wandungen und zwei zumindest im Wesentlichen identisch ausgebildeten zweiten Wandungen, gebildet. Vorzugsweise ist die erste Wandung dazu vorgesehen, in zumindest einem montierten Zustand zumindest einen Großteil eines Gewichts des Fassadenelements zu tragen und/oder abzustützen.

Zudem wird vorgeschlagen, dass die erste Wandung zumindest größtenteils zumindest im Wesentlichen senkrecht zur zweiten Wandung und zumindest im Wesentlichen parallel zur Längsrichtung des Halteelements ausgerichtet ist. Es kann eine vorteilhaft hohe Stabilität des Halteelements erreicht werden. Bevorzugt erstreckt sich die erste Wandung zumindest im Wesentlichen vollständig über eine maximale Quererstreckung des Halteelements, welche sich insbesondere in einer zumindest im Wesentlichen senkrecht zur Längsrichtung angeordneten Ebene erstreckt. Vorzugsweise bildet die maximale Quererstreckung des Halteelements eine Seite eines gedachten Quaders aus, welcher den im Wesentlichen ringförmigen Teilbereich in der senkrecht zur Längsrichtung ausgerichteten Querschnittsfläche des Halteelements gerade noch vollständig umschließt. Vorzugsweise erstreckt sich die zweite Wandung zumindest im Wesentlichen vollständig über eine maximale weitere Quererstreckung des Halteelements, welche sich insbesondere in der zumindest im Wesentlichen senkrecht zur Längsrichtung angeordneten Ebene erstreckt. Insbesondere ist die maximale weitere Quererstreckung des Halteelements zumindest im Wesentlichen senkrecht zur maximalen Quererstreckung des Halteelements ausgerichtet. Bevorzugt begrenzt die erste Wandung die Ausnehmung(en) zumindest teilweise. Vorzugsweise ist/sind die Ausnehmung(en) zumindest teilweise, insbesondere größtenteils, an der ersten Wandung angeordnet. Bevorzugt ist die erste Wandung an einer dem Fassadenelement zugewandten Seite des Halteelements angeordnet. Bevorzugt ist die erste Wandung in einem montierten Zustand der Fassadenvorrichtung zumindest im Wesentlichen parallel zum Fassadenelement angeordnet. Insbesondere ist eine Haupterstreckungsebene der ersten Wandung in dem montierten Zustand der Fassadenvorrichtung zumindest im Wesentlichen parallel zu einer Haupterstreckungsebene des Fassadenelements angeordnet. Insbesondere in einer Ausgestaltung der Fassadenvorrichtung mit zumindest zwei im Wesentlichen ringförmigen Teilbereichen, ist die erste Wandung, insbesondere in der senkrecht zur Längsrichtung ausgerichteten Querschnittsfläche des Halteelements betrachtet, zumindest im Wesentlichen senkrecht zu einer durch Mittelpunkte der zwei Teilbereiche verlaufenden Geraden ausgerichtet. Bevorzugt werden die zwei Teilbereiche jeweils an einer von zwei voneinander abgewandten Seiten zusammen von einer zweiten Wandung gebildet. Insbesondere erstrecken sich die zwei zweiten Wandungen über eine maximale Quererstreckung der zwei Teilbereiche, welche insbesondere zumindest im Wesentlichen parallel zu der durch die Mittelpunkte der zwei Teilbereiche verlaufenden Geraden ausgerichtet ist. Vorzugsweise bilden erste Wandungen, insbesondere drei erste Wandungen, und zweite Wandungen, insbesondere zwei zweite Wandungen, des Halteelements die zumindest zwei im Wesentlichen ringförmigen Teilbereiche. Insbesondere entspricht eine, insbesondere zumindest im Wesentlichen senkrecht zur Längsrichtung ausgerichtete, erste maximale Quererstreckung der zwei Teilbereiche einer maximalen Erstreckung der einzelnen ersten Wandungen. Insbesondere entspricht eine, insbesondere zumindest im Wesentlichen senkrecht zur Längsrichtung und zumindest im Wesentlichen senkrecht zur ersten maximalen Quererstreckung ausgerichtete, zweite maximale Quererstreckung der zwei Teilbereiche einer maximalen Erstreckung der einzelnen zweiten Wandungen.

Weiterhin wird eine Fassade, insbesondere Gebäudefassade vorgeschlagen, mit zumindest einer erfindungsgemäßen Fassadenvorrichtung und mit zumindest einem erfindungsgemäßen Fassadenelement. Hierdurch können eine Stabilität eines Halteelements der Fassadenvorrichtung erhöht und eine Montage des Halteelements vereinfacht werden. Vorteilhaft können eine Steifigkeit des Halteelements erhöht und ein Verbiegen des Halteelements vermieden werden. Vorzugsweise können auf das Halteelement wirkende Kräfte, insbesondere Scherkräfte, kompensiert werden. Besonders vorteilhaft kann eine benötigte Anzahl an Verbindungen, insbesondere Schraubverbindungen, zu einer Montage des Halteelements reduziert werden.

### Zeichnungen

Weitere Vorteile ergeben sich aus der folgenden Zeichnungsbeschreibung. In den Zeichnungen sind drei Ausführungsbeispiele der Erfindung dargestellt. Die Zeichnungen, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Fig. 1: Eine schematische Schnittdarstellung einer Fassade mit einer erfindungsgemäßen Fassadenvorrichtung und mehreren Fassadenelementen schräg von vorne,
- Fig. 2: eine schematische Schnittdarstellung eines der Fassadenelemente von der Seite,
- Fig. 3: eine schematische Darstellung eines Halteelements der Fassadenvorrichtung schräg von der Seite und mit einem senkrecht zu einer Längsrichtung des Halteelements verlaufenden Schnitt durch das Halteelement,
- Fig. 4: eine schematische Darstellung des Halteelements, des Fassadenelements und eines weiteren der Fassadenelemente von der Seite,
- Fig. 5: eine schematische Schnittdarstellung der Fassade von oben,
- Fig. 6: ein schematisches Verlaufsdiagramm eines Verfahrens zur Herstellung der Fassadenvorrichtung,
- Fig. 7: ein schematisches Verlaufsdiagramm eines Montageverfahrens zur Montage der Fassadenvorrichtung,
- Fig. 8: eine schematische Schnittdarstellung eines alternativen Halteelements einer alternativen erfindungsgemäßen Fassadenvorrichtung,
- Fig. 9: eine schematische Schnittdarstellung einer alternativen Fassade mit der alternativen Fassadenvorrichtung von der Seite,
- Fig. 10: eine schematische Schnittdarstellung einer Fassade gemäß einer weiteren erfindungsgemäßen Ausgestaltung schräg von vorne und
- Fig. 11: eine schematische Schnittdarstellung der Fassade gemäß der weiteren erfindungsgemäßen Ausgestaltung von oben.

### Beschreibung der Ausführungsbeispiele

Figur 1 zeigt eine Schnittdarstellung einer Fassade 32a. Die Fassade 32a ist als eine Hausfassade ausgebildet. Alternativ könnte die Fassade 32a als eine Gebäudefassade für beliebige andere Arten von Gebäuden ausgebildet sein. Die Fassade 32a weist eine Fassadenvorrichtung 10a auf. Die Fassadenvorrichtung 10a befindet sich in einem montierten Zustand. Die Fassade 32a weist eine Vielzahl von zueinander identisch ausgebildeten Fassadenelementen 14a, 16a auf. Alternativ könnten die Fassadenelemente 14a, 16a unterschiedlich zueinander ausgebildet sein. Von mehrfach vorhandenen Objekten sind in den Figuren jeweils lediglich die zur Beschreibung der Figuren notwendigen Objekte mit einem Bezugszeichen versehen. Die Fassadenelemente 14a, 16a sind übereinander angeordnet und bilden gemeinsam eine Außenfläche der Fassade 32a. Aus Gründen der Übersichtlichkeit werden im Folgenden lediglich ein Fassadenelement 14a und ein weiteres Fassadenelement 16a der Fassadenelemente 14a, 16a beschrieben. Das weitere Fassadenelement 16a ist zu dem Fassadenelement 14a benachbart angeordnet.

Figur 2 zeigt das Fassadenelement 14a in einer näheren Schnittdarstellung von der Seite. Das Fassadenelement 14a ist als ein plattenförmiges Element ausgebildet. Das Fassadenelement 14a ist vollständig aus einem Metall gebildet. Alternativ und/oder zusätzlich könnte das Fassadenelement 14a zumindest einen faserverstärkten Kunststoff, beispielsweise Fiberglas und/oder Kohlefaser, aufweisen Das Fassadenelement 14a weist einen oberen Auflagebereich 34a auf. Der obere Auflagebereich 34a ist als ein abgekanteter oberer Rand des Fassadenelements 14a ausgebildet. Alternativ könnte der obere Auflagebereich 34a nur Teile des oberen Rands des Fassadenelements 14a aufweisen. Das Fassadenelement 14a weist einen unteren Auflagebereich 36a auf. Der untere Auflagebereich 36a ist als ein abgekanteter unterer Rand des Fassadenelements 14a ausgebildet. Alternativ könnte der untere Auflagebereich 36a nur Teile des unteren Rands des Fassadenelements 14a aufweisen. Das Fassadenelement 14a weist zwei Abdeckbereiche 60a auf, von denen nur einer in Figur 2 sichtbar ist. Die Abdeckbereiche 60a sind als seitliche Abkantungen des Fassadenelements 14a ausgebildet. Die Abdeckbereiche 60a dienen dem seitlichen Abschluss eines vom Fassadenelement 14a aufgespannten Raums. Alternativ könnte das Fassadenelement 14a auch frei von Abdeckbereichen sein.

Die Fassadenvorrichtung 10a weist eine Vielzahl von zueinander identisch ausgebildeten Halteelementen 12a auf. Die Halteelemente 12a sind parallel zueinander in regelmäßigen Abständen an einer Hauswand 46a befestigt (siehe Figuren 5 und 6), wobei die Befestigung der Halteelemente 12a später näher erläutert wird. Alternativ könnten die Halteelemente 12a in unregelmäßigen Abständen zueinander angeordnet sein. Die Halteelemente 12a sind vertikal ausgerichtet angeordnet. Alternativ könnten die Halteelemente 12a und/oder Fassadenelemente 14a auch horizontal ausgerichtet angeordnet sein. Aus Gründen der Übersichtlichkeit wird im Folgenden lediglich ein Halteelement 12a der Halteelemente 12a beschrieben. Das Halteelement 12a hält das Fassadenelement 14a und das weitere Fassadenelement 16a. Das Halteelement 12a ist von einem Strangpressprofil gebildet.

Figur 3 zeigt das Halteelement 12a in einer näheren Darstellung schräg von der Seite und mit einem senkrecht zu einer Längsrichtung 40a des Halteelements 12a verlaufenden Schnitt durch das Halteelement 12a. Das Halteelement 12a weist eine Trennwand 44a auf. Die Trennwand 44a ist stoffgleich mit einem restlichen Halteelement 12a ausgebildet. Die Trennwand 44a erstreckt sich über eine gesamte Ausdehnung des Halteelements 12a entlang der Längsrichtung 40a. Die Trennwand 44a teilt einen Innenraum des Halteelements 12a in zwei volumengleiche Teilräume auf. Alternativ könnte die Trennwand 44a den Innenraum in zwei Teilräume mit unterschiedlichem Volumen aufteilen. Alternativ könnte die Trennwand 44a sich lediglich über einen Teil der Ausdehnung des Halteelements 12a entlang der Längsrichtung 40a erstrecken. Alternativ und/oder zusätzlich könnte das Halteelement 12a eine beliebige Anzahl weiterer Trennwände aufweisen.

Das Halteelement 12a weist eine senkrecht zur Längsrichtung 40a verlaufende Querschnittsfläche 18a auf. Die Querschnittsfläche 18a weist eine Trennwandquerschnittsfläche 24a auf. Die Querschnittsfläche 18a weist einen Teilbereich 20a auf. Die Querschnittsfläche 18a weist einen weiteren Teilbereich 22a auf. Alternativ und/oder zusätzlich könnte die Querschnittsfläche 18a eine beliebige Anzahl weiterer Teilbereiche und/oder Trennwandquerschnittsflächen oder keine Trennwandquerschnittsfläche und lediglich einen Teilbereich aufweisen. Die Teilbereiche 20a, 22a sind übereinander angeordnet. Alternativ könnten die Teilbereiche 20a, 22a nebeneinander angeordnet sein. Die Teilbereiche 20a, 22a sind teilweise einstückig miteinander ausgebildet. Der weitere Teilbereich 22a ist zu dem Teilbereich 20a identisch ausgebildet, weshalb im Folgenden lediglich der Teilbereich 20a beschrieben wird. Alternativ könnten die Teilbereiche 20a, 22a unterschiedlich zueinander ausgebildet sein. Der Teilbereich 20a ist als ein geschlossener, ringförmiger Teilbereich ausgebildet. Alternativ könnte der Teilbereich 20a zumindest eine Unterbrechung aufweisen. Der Teilbereich 20a ist verbindungsstellenfrei. Der Teilbereich 20a weist die Trennwandquerschnittsfläche 24a auf. Der Teilbereich 20a umschließt einen der Teilräume des Innenraums. Der Teilbereich 20a ist als ein eckiger Ring ausgebildet. Alternativ könnte der Teilbereich 20a als ein gebogener Ring ausgebildet sein.

Das Halteelement 12a umfasst drei erste Wandungen 62a und zwei an den ersten Wandungen 62a angeordnete zweite Wandungen 64a, welche als Teil der zumindest zwei im Wesentlichen ringförmigen Teilbereiche 20a, 22a ausgebildet sind, wobei die ersten Wandungen 62a jeweils eine mittlere Wandstärke 66a aufweisen, die größer ist als eine mittlere Wandstärke 68a der zweiten Wandungen 64a. Die ersten Wandungen 62a und die zweiten Wandungen 64a sind zumindest im Wesentlichen ebenflächig ausgebildet.

Die ersten Wandungen 62a und die zweiten Wandungen 64a erstrecken sich jeweils, insbesondere mit Ausnahme von durch das Halteelement 12a begrenzten Ausnehmungen 30a, zumindest im Wesentlichen vollständig über eine maximale Erstreckung 70a des Halteelements 12a in Längsrichtung 40a. Die mittlere Wandstärke 66a der ersten Wandungen 62a weist jeweils einen Wert aus einem Wertebereich zwischen 2 mm und 5 mm, vorzugsweise zwischen 3 mm und 4 mm und bevorzugt von zumindest im Wesentlichen 4 mm, auf. Die mittlere Wandstärke 68a der zweiten Wandungen 64a weist jeweils einen Wert aus einem Wertebereich zwischen 1 mm und 2 mm, vorzugsweise zwischen 1,5 mm und 2 mm und bevorzugt von zumindest im Wesentlichen 2 mm, auf. Es ist denkbar, dass die mittlere Wandstärke 66a der ersten Wandung 62a zumindest im Wesentlichen doppelt so groß ist wie die mittlere Wandstärke 68a der zweiten Wandung 64a. Vorzugsweise weisen die ersten Wandungen 62a und die zweiten Wandungen 64a jeweils eine maximale Wandstärke auf, die jeweils zu den mittleren Wandstärken 66a, 68a der ersten Wandungen 62a beziehungsweise der zweiten Wandungen 64a eine Abweichung von höchstens 10%, vorzugsweise höchstens 5% und bevorzugt höchstens 3%, aufweist. Insbesondere sind die im Wesentlichen ringförmigen Teilbereiche 20a, 22a aus den drei ersten Wandungen 62a und den zwei zweiten Wandungen 64a gebildet, wobei insbesondere die ersten Wandungen 62a entlang der Längsrichtung 40a betrachtet zwischen den zwei zweiten Wandungen 64a angeordnet sind. Vorzugsweise sind die ersten Wandungen 62a dazu vorgesehen, in zumindest einem montierten Zustand zumindest einen Großteil eines Gewichts der an dem Halteelement 12a angeordneten, insbesondere befestigten, Fassadenelemente 14a zu tragen und/oder abzustützen.

Die ersten Wandungen 62a sind zumindest größtenteils zumindest im Wesentlichen senkrecht zu den zweiten Wandungen 64a und zumindest im Wesentlichen parallel zur Längsrichtung 40a des Halteelements 12a ausgerichtet. Bevorzugt erstrecken sich die ersten Wandungen 62a zumindest im Wesentlichen vollständig über eine maximale Quererstreckung 72a des Halteelements 12a, welche sich insbesondere in einer zumindest im Wesentlichen senkrecht zur Längsrichtung 40a angeordneten Ebene erstreckt. Vorzugsweise bildet die maximale Quererstreckung 72a des Halteelements 12a eine Seite eines gedachten Quaders aus, welcher die im Wesentlichen ringförmigen Teilbereiche 20a, 22a in der senkrecht zur Längsrichtung 40a ausgerichteten Querschnittsfläche 18a des Halteelements 12a gerade noch vollständig umschließt. Vorzugsweise erstrecken sich die zweiten Wandungen 64a zumindest im Wesentlichen vollständig über eine maximale weitere Quererstreckung 74a des Halteelements 12a, welche sich insbesondere in der zumindest im Wesentlichen senkrecht zur Längsrichtung 40a angeordneten Ebene erstreckt. Insbesondere ist die maximale weitere Quererstreckung 74a des Halteelements 12a zumindest im Wesentlichen senkrecht zur maximalen Quererstreckung 72a des Halteelements 12a ausgerichtet. Die ersten Wandungen 62a sind in einem montierten Zustand der Fassadenvorrichtung 10a zumindest im Wesentlichen parallel zu den am Halteelement 12a angeordneten Fassadenelementen 14a angeordnet. Insbesondere ist eine Haupterstreckungsebene der ersten Wandungen 62a in dem montierten Zustand der Fassadenvorrichtung 10a zumindest im Wesentlichen parallel zu einer Haupterstreckungsebene der am Halteelement 12a angeordneten Fassadenelemente 14a angeordnet. Die ersten Wandungen 62a sind, insbesondere in der senkrecht zur Längsrichtung 40a ausgerichteten Querschnittsfläche 18a des Halteelements 12a betrachtet, zumindest im Wesentlichen senkrecht zu einer durch Mittelpunkte der zwei Teilbereiche 20a, 22a verlaufenden Geraden ausgerichtet. Die zwei Teilbereiche 20a, 22a werden jeweils an einer von zwei voneinander abgewandten Seiten zusammen von einer zweiten Wandung 64a der zwei zweiten Wandungen 64a gebildet. Die zwei zweiten Wandungen 64a erstrecken sich über eine maximale Quererstreckung 74a der zwei Teilbereiche 20a, 22a, welche insbesondere zumindest im Wesentlichen parallel zu der durch die Mittelpunkte der zwei Teilbereiche 20a, 22a verlaufenden Geraden ausgerichtet ist.

Das Halteelement 12a weist eine Vielzahl von zueinander identisch ausgebildeten Ausnehmungen 30a auf. Die Ausnehmungen 30a sind in regelmäßigen Abständen zueinander ausgebildet. Alternativ könnten die Ausnehmungen 30a in unregelmäßigen Abständen zueinander angeordnet sein. Aus Gründen der Übersichtlichkeit wird im Folgenden lediglich eine Ausnehmung 30a der Ausnehmungen 30a beschrieben. Die Ausnehmung 30a nimmt das Fassadenelement 14a und das weitere Fassadenelement 16a auf, was in Figur 4 näher dargestellt ist. Die Ausnehmung 30a ist durch ein Laserverfahren hergestellt. Alternativ und/oder zusätzlich könnte die Ausnehmung 30a durch ein Plasmaverfahren und/oder Wasserstrahlverfahren und/oder Erosionsverfahren und/oder Fräsverfahren und/oder Stanzverfahren hergestellt sein. Alternativ könnte die Ausnehmung 30a durch ein Stanzen und Abkanten hergestellt sein. Die Ausnehmungen 30a erstrecken sich jeweils zumindest im Wesentlichen senkrecht zur Längsrichtung 40a des Halteelements 12a. Vorzugsweise erstrecken sich die durch das Laserverfahren hergestellten Ausnehmungen 30a mit einer kontinuierlich gleichbleibenden Form zumindest im Wesentlichen vollständig über die maximale Quererstreckung 72a des Halteelements 12a, insbesondere der Teilbereiche 20a, 22a, welche insbesondere zumindest im Wesentlichen senkrecht zur Längsrichtung 40a ausgerichtet ist.

Bevorzugt begrenzt die erste Wandung 62a die Ausnehmung(en) zumindest teilweise. Vorzugsweise ist/sind die Ausnehmung(en) zumindest teilweise, insbesondere größtenteils, an der ersten Wandung 62a angeordnet. Bevorzugt ist die erste Wandung 62a an einer dem Fassadenelement 14a zugewandten Seite des Halteelements 12a angeordnet.

Der untere Auflagebereich 36a des Fassadenelements 14a greift in die Ausnehmung 30a ein. Ein weiterer oberer Auflagebereich 38a des weiteren Fassadenelements 16a greift in die Ausnehmung 30a ein. Der weitere obere Auflagebereich 38a des weiteren Fassadenelements 16a ist zu dem unteren Auflagebereich 36a korrespondierend ausgebildet. Der untere Auflagebereich 36a und der weitere obere Auflagebereich 38a greifen ineinander ein und bilden gemeinsam eine formschlüssige Verbindung zur Halterung des Fassadenelements 14a und des weiteren Fassadenelements 16a.

Die Figur 5 zeigt die Befestigung des Halteelements 12a an der Hauswand 46a. Die Fassadenvorrichtung 10a weist eine Vielzahl von Befestigungselementen 28a zur Befestigung des Halteelements 12a an der Hauswand 46a auf, welche zueinander identisch sind, weshalb im Folgenden lediglich ein Befestigungselement 28a der Befestigungselemente 28a beschrieben wird. Das Befestigungselement 28a übergreift das Halteelement 12a an zwei gegenüberliegenden Seiten des Halteelements 12a. Alternativ könnte das Befestigungselement 28a das Halteelement 12a an lediglich einer Seite übergreifen. Das Befestigungselement 28a ist mit Schraubverbindungen 48a mit der Hauswand 46a und dem Halteelement 12a verbunden. Alternativ könnte das Befestigungselement 28a mit Steckverbindungen und/oder Schnappverbindungen mit der Hauswand 46a und dem Halteelement 12a verbunden sein. Alternativ könnte das Befestigungselement 28a mit Dübelverbindungen mit der Hauswand 46a und dem Halteelement 12a verbunden sein. Das Befestigungselement 28a ist als eine U-bracket ausgebildet. Alternativ könnte das Befestigungselement 28a als eine L-bracket ausgebildet sein. Der untere Auflagebereich 36a und der weitere obere Auflagebereich 38a liegen im Wesentlichen spaltfrei aufeinander. Das Befestigungselement 28a liegt an den zwei Seiten, an denen das Befestigungselement 28a das Halteelement 12a übergreift, an dem Halteelement 12a an. Das Befestigungselement 28a ist dazu vorgesehen, das Halteelement 12a, insbesondere in dem montierten Zustand, an den zwei voneinander abgewandten Seiten zu übergreifen, wobei insbesondere das Befestigungselement 28a ausschließlich an den zwei Seiten an dem Halteelement 12a anliegt. Insbesondere sind die zwei Seiten, an denen das Befestigungselement 28a das Halteelement 12a übergreift, durch die zwei zweiten Wandungen 64a gebildet. Das Befestigungselement 28a übergreift das Halteelement 12a im Bereich der zwei zumindest im Wesentlichen parallel zueinander ausgerichteten zweiten Wandungen 64a, wobei insbesondere das Befestigungselement 28a an den zwei zweiten Wandungen 64a anliegt.Figur 6 zeigt ein Verlaufsdiagramm eines Verfahrens zur Herstellung der Fassadenvorrichtung 10a. In einem Strangpressschritt 100a wird ein Rohling des Halteelements 12a in Form eines eckigen Rohrs hergestellt. In einem Laserschneidschritt 110a wird mithilfe eines Laserverfahrens die Ausnehmung 30a durch Ausschneiden eines Abschnitts des Rohlings hergestellt. Der Laserschneidschritt 110a folgt hierbei auf den Strangpressschritt 100a.

Figur 7 zeigt ein Verlaufsdiagramm eines Montageverfahrens zur Montage der Fassadenvorrichtung 10a. In einem Schraubschritt 120a wird das Befestigungselement 28a mit der Hauswand 46a verschraubt. In einem weiteren Schraubschritt 130a wird das Befestigungselement 28a mit dem Halteelement 12a verschraubt. Der weitere Schraubschritt 130a folgt hierbei auf den Schraubschritt 120a. Alternativ könnte der Schraubschritt 120a auf den weiteren Schraubschritt 130a folgen.

In den Figuren 8 bis 10 sind zwei weitere Ausführungsbeispiele der Erfindung gezeigt. Die nachfolgenden Beschreibungen beschränken sich im Wesentlichen auf die Unterschiede zwischen den Ausführungsbeispielen, wobei bezüglich gleichbleibender Bauteile, Merkmale und Funktionen auf die Beschreibung des Ausführungsbeispiels der Figuren 1 bis 8 verwiesen werden kann. Zur Unterscheidung der Ausführungsbeispiele ist der Buchstabe a in den Bezugszeichen des Ausführungsbeispiels in den Figuren 1 bis 7 durch den Buchstaben b in den Bezugszeichen des Ausführungsbeispiels der Figuren 8 und 9 und den Buchstaben c in den Bezugszeichen des Ausführungsbeispiels der Figur 10 ersetzt. Bezüglich gleich bezeichneter Bauteile, insbesondere in Bezug auf Bauteile mit gleichen Bezugszeichen, kann grundsätzlich auch auf die Zeichnungen und/oder die Beschreibung des Ausführungsbeispiels der Figuren 1 bis 7 verwiesen werden.

Figur 8 zeigt ein alternatives Halteelement 12b einer alternativen Fassadenvorrichtung 10b. Das Halteelement 12b weist eine Querschnittsfläche 18b auf. Ein weiterer ringförmiger Teilbereich 22b der Querschnittsfläche 18b weist zwei Verbindungsstellen 26b auf. Die Verbindungsstellen 26b sind als Schweißnähte ausgebildet. Alternativ könnten die Verbindungsstellen 26b als Lötnähte und/oder Presspassungen und/oder Bindemittel ausgebildet sein. Eine Trennwand 44b des Halteelements 12b ist durch die Verbindungsstellen 26b mit einem restlichen Halteelement verbunden.

Figur 9 zeigt eine alternative Fassade 32b mit der alternativen Fassadenvorrichtung 10b. Ein Fassadenelement 14b und ein weiteres Fassadenelement 16b der Fassadenvorrichtung 10b sind unterschiedlich zueinander ausgebildet. Das weitere Fassadenelement 16b weist einen weiteren unteren Auflagebereich 50b auf, welcher sich von einem unteren Auflagebereich 36b des Fassadenelements 14b unterscheidet. Alternativ könnte der untere Auflagebereich 36b identisch zum weiteren unteren Auflagebereich 50b ausgebildet sein. Der weitere untere Auflagebereich 50b weist einen verlängerten Eingriff auf. Der verlängerte Eingriff dient der Bildung eines Spalts zwischen dem weiteren unteren Auflagebereich 50b und einem zum weiteren unteren Auflagebereich 50b korrespondierenden Auflagebereich.

Figur 10 zeigt eine Schnittdarstellung einer Fassade 32c gemäß einer weiteren erfindungsgemäßen Ausgestaltung mit einer Fassadenvorrichtung 10c. Die Fassade 32c weist einen Kassettenhalter 52c auf. Der Kassettenhalter 52c weist eine Vielzahl von Stegen 56c auf, welche zueinander identisch sind, weshalb im Folgenden lediglich der Steg 56c beschrieben wird. Die Fassadenvorrichtung 10c weist eine Vielzahl von Dämmungselementen 54c auf, welche zueinander identisch sind, weshalb im Folgenden lediglich das Dämmungselement 54c beschrieben wird. Der Steg 56c dient der Halterung des Dämmungselements 54c. Die Fassadenvorrichtung 10c weist ein weiteres Dämmungselement 58c auf. Das weitere Dämmungselement 58c liegt auf einer Außenseite des Stegs 56c auf.

Figur 11 zeigt eine Schnittdarstellung der Fassade 32c. Ein Halteelement 12c der Fassadenvorrichtung 10c ist mit einer Schraubverbindung 48c mit dem Steg 56c verbunden. Die Schraubverbindung 48c durchdringt das weitere Dämmungselement 58c. Alternativ oder zusätzlich könnte das Halteelement 12c mit Steckverbindungen und/oder Schnappverbindungen mit dem Steg 56c verbunden sein. Alternativ könnte das Halteelement 12c mit Dübelverbindungen mit dem Steg 56c verbunden sein.

### Bezugszeichen

- 10: Fassadenvorrichtung
- 12: Halteelement
- 14: Fassadenelement
- 16: Weiteres Fassadenelement
- 18: Querschnittsfläche
- 20: Teilbereich
- 22: Weiterer Teilbereich
- 24: Trennwandquerschnittsfläche
- 26: Verbindungsstelle
- 28: Befestigungselement
- 30: Ausnehmung
- 32: Fassade
- 34: Oberer Auflagebereich
- 36: Unterer Auflagebereich
- 38: Weiterer oberer Auflagebereich
- 40: Längsrichtung
- 44: Trennwand
- 46: Hauswand
- 48: Schraubverbindung
- 50: Weiterer unterer Auflagebereich
- 52: Kassettenhalter
- 54: Dämmungselement
- 56: Steg
- 58: Weiteres Dämmungselement
- 60: Abdeckbereich
- 62: Wandung
- 64: Wandung
- 66: Wandstärke
- 68: Wandstärke
- 70: Erstreckung
- 72: Quererstreckung
- 74: Quererstreckung
- 100: Strangpressschritt
- 110: Laserschneidschritt
- 120: Schraubschritt
- 130: Weiterer Schraubschritt

## Patentansprüche

1. Fassadenvorrichtung (10a; 10b; 10c) mit zumindest einem Halteelement (12a; 12b; 12c), welches dazu vorgesehen ist, in zumindest einem montierten Zustand zumindest ein Fassadenelement (14a, 16a; 14b, 16b; 14c; 16c) zu halten, wobei das Halteelement (12a; 12b; 12c) als ein längliches Element ausgebildet ist, wobei zumindest eine senkrecht zu einer Längsrichtung (40a; 40b) des Halteelements (12a; 12b; 12c) ausgerichtete Querschnittsfläche (18a; 18b; 18c) des Halteelements (12a; 12b; 12c) zumindest zwei geschlossene zumindest im Wesentlichen ringförmige Teilbereiche (20a, 22a; 20b, 22b; 20c, 22c) aufweist, wobei zumindest ein Abschnitt eines der Teilbereiche (20a, 22a; 20b, 22b; 20c, 22c) gleichzeitig einen weiteren Abschnitt eines weiteren der Teilbereiche (20a, 22a; 20b, 22b; 20c, 22c) ausbildet, wobei die Teilbereiche (20a, 22a; 20b, 22b; 20c, 22c) übereinander oder nebeneinander angeordnet sind, **dadurch gekennzeichnet, dass** das Halteelement (12a; 12b; 12c) zumindest eine Ausnehmung (30a; 30b; 30c) aufweist, die zur Aufnahme des Fassadenelements (14a, 16a; 14b, 16b; 14c; 16c) vorgesehen ist, wobei das Halteelement (12a; 12b; 12c) im Bereich der Ausnehmung (30a; 30b; 30c) zumindest einen offenen Teilbereich (20a, 22a; 20b, 22b; 20c, 22c) aufweist, wobei die Ausnehmung (30a; 30b; 30c) einen Haltebereich des Halteelements (12a; 12b; 12c) definiert, wobei die Querschnittsfläche (18a; 18b; 18c) bei einem Schnitt außerhalb des Haltebereichs des Halteelements (12a; 12b; 12c) die zumindest zwei im Wesentlichen ringförmigen Teilbereiche (20a, 22a; 20b, 22b; 20c, 22c) aufweist, wobei das Halteelement (12a; 12b; 12c) zumindest eine erste Wandung (62a; 62b) und eine an der ersten Wandung (62a; 62b) angeordnete zweite Wandung (64a; 64b) umfasst, welche als Teil der zumindest zwei im Wesentlichen ringförmigen Teilbereiche (20a, 22a; 20b, 22b; 20c, 22c) ausgebildet sind, wobei sich die erste Wandung (62a; 62b) und die zweite Wandung (64a; 64b) jeweils mit Ausnahme von der durch das Halteelement (12a; 12b; 12c) begrenzten Ausnehmung (30a; 30b; 30c) zumindest im Wesentlichen vollständig über eine maximale Erstreckung (70a) des Halteelements (12a; 12b; 12c) in Längsrichtung (40a; 40b) erstrecken.

2. Fassadenvorrichtung (10b) nach Anspruch 1, **dadurch gekennzeichnet, dass** der Teilbereich (20b, 22b) zumindest eine Verbindungsstelle (26b) aufweist.

3. Fassadenvorrichtung (10a; 10c) nach Anspruch 1, **dadurch gekennzeichnet, dass** der Teilbereich (20a, 22a; 20c, 22c) verbindungsstellenfrei ist.

4. Fassadenvorrichtung (10a; 10b) nach einem der vorhergehenden Ansprüche, **gekennzeichnet durch** zumindest ein Befestigungselement (28a; 28b), welches das Halteelement (12a; 12b) in dem montierten Zustand an zumindest zwei gegenüberliegenden Seiten des Halteelements (12a; 12b) übergreift.

5. Fassadenvorrichtung (10a; 10b; 10c) nach einem der vorhergehenden Ansprüche, **dadurch gekennzeichnet, dass** die Teilbereiche (20a, 22a; 20b, 22b; 20c, 22c) zumindest im Wesentlichen identisch zueinander sind.

6. Fassadenvorrichtung (10a; 10b; 10c) nach einem der vorhergehenden Ansprüche, **dadurch gekennzeichnet, dass** das Halteelement (12a; 12b; 12c) zumindest teilweise von einem Strangpressprofil gebildet ist.

7. Fassadenvorrichtung (10a; 10b; 10c) nach einem der vorhergehenden Ansprüche, **dadurch gekennzeichnet, dass** die zumindest eine Ausnehmung (30a; 30b; 30c) durch ein Laserverfahren hergestellt ist.

8. Fassadenvorrichtung (10a; 10b; 10c) nach einem der vorhergehenden Ansprüche, **dadurch gekennzeichnet, dass** die erste Wandung (62a; 62b) eine mittlere Wandstärke (66a; 66b) aufweist, die größer ist als eine mittlere Wandstärke (68a; 68b) der zweiten Wandung (64a; 64b).

9. Fassadenvorrichtung (10a; 10b; 10c) nach Anspruch 8, **dadurch gekennzeichnet, dass** die erste Wandung (62a; 62b) zumindest größtenteils zumindest im Wesentlichen senkrecht zur zweiten Wandung (64a; 64b) und zumindest im Wesentlichen parallel zur Längsrichtung (40a; 40b) des Halteelements (12a; 12b; 12c) ausgerichtet ist.

10. Fassade (32a; 32b; 32c), insbesondere Gebäudefassade, mit zumindest einer Fassadenvorrichtung (10a; 10b; 10c) nach einem der vorhergehenden Ansprüche und mit zumindest einem Fassadenelement (14a, 16a; 14b, 16b; 14c, 16c).

11. Verfahren zur Herstellung einer Fassadenvorrichtung (10a; 10b; 10c) nach einem der Ansprüche 1 bis 9, wobei in einem Strangpressschritt (100a) ein Rohling des Halteelements (12a) in Form eines eckigen Rohrs hergestellt wird und in einem Laserschneidschritt (110a) mithilfe eines Laserverfahrens die Ausnehmung (30a) durch Ausschneiden eines Abschnitts des Rohlings hergestellt wird, wobei der Laserschneidschritt (110a) auf den Strangpressschritt (100a) folgt.

12. Montageverfahren zur Montage einer Fassadenvorrichtung (10a; 10b; 10c) nach einem der Ansprüche 1 bis 9, wobei in einem Schraubschritt (120a) ein Befestigungselement (28a) mit einer Hauswand (46a) verschraubt wird und in einem weiteren Schraubschritt (130a) das Befestigungselement (28a) mit dem Halteelement (12a) verschraubt wird, wobei der weitere Schraubschritt (130a) auf den Schraubschritt (120a) folgt.

## Claims

1. Façade device (10a; 10b; 10c) with at least one holding element (12a; 12b; 12c) that is configured, in at least one mounted state, to hold at least one façade element (14a, 16a; 14b, 16b; 14c, 16c), the holding element (12a; 12b; 12c) being realized as an elongate element, wherein at least one cross section surface (18a; 18b; 18c) of the holding element (12a; 12b; 12c) which is oriented perpendicularly to a longitudinal direction (40a; 40b) of the holding element (12a; 12b; 12c) has at least two closed, at least substantially ring-shaped subregions (20a, 22a; 20b, 22b; 20c, 22c), wherein at least one section of one of the subregions (20a, 22a; 20b, 22b; 20c, 22c) at the same time forms a further section of a further one of the subregions (20a, 22a; 20b, 22b; 20c, 22c), the subregions (20a, 22a; 20b, 22b; 20c, 22c) being arranged above each other or neighbouring each other,
**characterised in that** the holding element (12a; 12b; 12c) has at least one recess (30a; 30b; 30c) which is configured for receiving the façade element (14a, 16a; 14b, 16b; 14c, 16c),
wherein the holding element (12a; 12b; 12c) has in the region of the recess (30a; 30b; 30c) at least one open subregion (20a, 22a; 20b, 22b; 20c, 22c),
wherein the recess (30a; 30b; 30c) defines a holding region of the holding element (12a; 12b; 12c),
wherein in a cross section outside the holding region of the holding element (12a; 12b; 12c), the cross section surface (18a; 18b; 18c) has the at least two substantially ring-shaped subregions (20a, 22a; 20b, 22b; 20c, 22c),
wherein the holding element (12a; 12b; 12c) comprises at least one first wall (62a; 62b) and a second wall (64a; 64b) which is arranged at the first wall (62a; 62b), which are realized as part of the at least two substantially ring-shaped subregions (20a, 22a; 20b, 22b; 20c, 22c),
wherein the first wall (62a; 62b) and the second wall (64a; 64b) respectively extend - with the exception of the recess (30a; 30b; 30c) that is delimited by the holding element (12a; 12b; 12c) - at least substantially completely over a maximum extent (70a) of the holding element (12a; 12b; 12c) in the longitudinal direction (40a; 40b).

2. Façade device (10b) according to claim 1,
**characterised in that** the subregion (20b, 22b) comprises at least one connection point (26b).

3. Façade device (10a; 10c) according to claim 1,
**characterised in that** the subregion (20a, 22a; 20c, 22c) is free of connection points.

4. Façade device (10a; 10b) according to one of the preceding claims, **characterised by** at least one fastening element (28a; 28b), which in the mounted state engages over the holding element (12a; 12b) on at least two opposite-situated sides of the holding element (12a; 12b).

5. Façade device (10a; 10b; 10c) according to one of the preceding claims, **characterised in that** the subregions (20a, 22a; 20b, 22b; 20c, 22c) are at least substantially identical to each other.

6. Façade device (10a; 10b; 10c) according to one of the preceding claims, **characterised in that** the holding element (10a; 10b; 10c) is realized at least partially by an extruded profile.

7. Façade device (10a; 10b; 10c) according to one of the preceding claims, **characterised in that** the at least one recess (30a; 30b; 30c) is produced via a laser procedure.

8. Façade device (10a; 10b; 10c) according to one of the preceding claims, **characterised in that** the first wall (62a; 62b) has an average wall thickness (66a; 66b) that is greater than an average wall thickness (68a; 68b) of the second wall (64a; 64b).

9. Façade device (10a; 10b; 10c) according to claim 8,
**characterised in that** the first wall (62a; 62b) is oriented at least to a large extent at least substantially perpendicularly to the second wall (64a; 64b) and at least substantially parallel to the longitudinal direction (40a; 40b) of the holding element (12a; 12b; 12c).

10. A façade (32a; 32b; 32c), in particular building façade, with at least one façade device (10a; 10b; 10c) according to one of the preceding claims and with at least one façade element (14a, 16a; 14b, 16b; 14c, 16c).

11. Method for producing a façade device (10a; 10b; 10c) according to one of claims 1 to 9,
wherein in an extrusion step (100a) a blank of the holding element (12a) is produced in the shape of an angular tube and in a laser-cutting step (110a) the recess (30a) is produced via a laser procedure by cutting out a section of the blank,
wherein the laser-cutting step (110a) follows the extrusion step (100a).

12. Method for mounting a façade device (10a; 10b; 10c) according to one of claims 1 to 9,
wherein in a screwing step (120a) a fastening element (28a) is screwed with a house wall (46a) and in a further screwing step (130a) the fastening element (28a) is screwed with the holding element (12a),
wherein the further screwing step (130a) follows the screwing step (120a).

## Revendications

1. Dispositif de façade (10a ; 10b ; 10c) avec au moins un élément de retenue (12a ; 12b ; 12c) prévu, en au moins un état monté, pour retenir au moins un élément de façade (14a, 16a ; 14b, 16b ; 14c, 16c), l'élément de retenue (12a ; 12b ; 12c) étant réalisé comme élément oblong, où au moins une surface de coupe transversale (18a ; 18b ; 18c) de l'élément de retenue (12a ; 12b ; 12c), orientée transversalement à une direction longitudinale (40a ; 40b) de l'élément de retenue (12a ; 12b ; 12c), comprend au moins deux sous-parties (20a, 22a ; 20b, 22b ; 20c, 22c) fermées qui sont au moins sensiblement annulaires, où au moins une section d'une des sous-parties (20a, 22a ; 20b, 22b ; 20c, 22c) forme au même temps une autre section d'une autre des sous-parties (20a, 22a ; 20b, 22b ; 20c, 22c), les sous-parties (20a, 22a ; 20b, 22b ; 20c, 22c) étant disposées l'une au-dessus ou à côté de l'autre,
**caractérisé en ce que** l'élément de retenue (12a ; 12b ; 12c) comporte au moins un renfoncement (30a ; 30b ; 30c) prévue pour recevoir l'élément de façade (14a, 16a ; 14b, 16b ; 14c, 16c),
l'élément de retenue (12a ; 12b ; 12c) ayant au moins une sous-partie (20a, 22a ; 20b, 22b ; 20c, 22c) ouverte dans une zone du renfoncement (30a ; 30b ; 30c),
le renfoncement (30a ; 30b ; 30c) définissant une zone de retenue de l'élément de retenue (12a ; 12b ; 12c),
où dans une coupe en dehors de la zone de retenue de l'élément de retenue (12a ; 12b ; 12c), la surface de coupe transversale (18a ; 18b ; 18c) comporte les au moins deux sous-parties (20a, 22a ; 20b, 22b ; 20c, 22c) sensiblement annulaires, l'élément de retenue (12a ; 12b ; 12c) ayant au moins une première paroi (62a ; 62b) et une deuxième paroi (64a ; 64b) disposée à la première paroi (62a ; 62b), qui sont réalisées comme partie des au moins deux sous-parties (20a, 22a ; 20b, 22b ; 20c, 22c) sensiblement annulaires,
la première paroi (62a ; 62b) et la deuxième paroi (64a ; 64b) s'étendant respectivement - hormis le renfoncement (30a ; 30b ; 30c) délimité par l'élément de retenue (12a ; 12b ; 12c) - au moins sensiblement complètement à travers une étendue maximale (70a) de l'élément de retenue (12a ; 12b ; 12c) en direction longitudinale (40a ; 40b).

2. Dispositif de façade (10b) selon la revendication 1,
**caractérisé en ce que** la sous-partie (20b, 22b) comprend au moins un point de raccordement (26b).

3. Dispositif de façade (10a ; 10c) selon la revendication 1,
**caractérisé en ce que** la sous-partie (20a, 22a ; 20c, 22c) est libre des points de raccordement.

4. Dispositif de façade (10a ; 10b) selon l'une des revendications précédentes, **caractérisé par** au moins un élément fixateur (28a ; 28b) imbriquant en état monté à travers l'élément de retenue (12a ; 12b) sur au moins deux côtés opposées de l'élément de retenue (12a ; 12b).

5. Dispositif de façade (10a ; 10b ; 10c) selon l'une des revendications précédentes, **caractérisé en ce que** les sous-parties (20a, 22a ; 20b, 22b ; 20c, 22c) sont au moins sensiblement identiques l'une à l'autre.

6. Dispositif de façade (10a ; 10b ; 10c) selon l'une des revendications précédentes, **caractérisé en ce que** l'élément de retenue (12a ; 12b ; 12c) est au moins partiellement un profil extrudé.

7. Dispositif de façade (10a ; 10b ; 10c) selon l'une des revendications précédentes, **caractérisé en ce que** l'au moins un renfoncement (30a ; 30b ; 30c) est produit par un procédé laser.

8. Dispositif de façade (10a ; 10b ; 10c) selon l'une des revendications précédentes, **caractérisé en ce que** la première paroi (62a ; 62b) présente une épaisseur de paroi moyenne (66a ; 66b) qui est supérieure à une épaisseur de paroi moyenne (68a ; 68b) de la deuxième paroi (64a ; 64b).

9. Dispositif de façade (10a ; 10b ; 10c) selon la revendication 8,
**caractérisé en ce que** la première paroi (62a ; 62b) est orientée au moins en grande partie au moins sensiblement perpendiculairement à la deuxième paroi (64a ; 64b) et au moins sensiblement en parallèle à la direction longitudinale (40a ; 40b) de l'élément de retenue (12a ; 12b ; 12c).

10. Façade (32a ; 32b ; 32c), en particulier façade d'immeuble, avec au moins un dispositif de façade (10a ; 10b ; 10c) selon l'une des revendications précédentes,et avec au moins un élément de façade (14a, 16a ; 14b, 16b ; 14c, 16c).

11. Procédé pour la production d'un dispositif de façade (10a ; 10b ; 10c) selon l'une des revendications 1 à 9,
où dans une étape d'extrusion (100a) une ébauche de l'élément de retenue (12a) est produit en forme d'un tuyau angulaire et dans une étape de découpage laser (110a) le renfoncement (30a) est fabriqué par découpage d'une section de l'ébauche via un procédé laser,
l'étape de découpage laser (110a) suivant l'étape d'extrusion (100a).

12. Procédé pour le montage d'un dispositif de façade (10a ; 10b ; 10c) selon l'une des revendications 1 à 9,
où dans une étape de vissage (120a) un élément de fixement (28a) est vissé avec une paroi de maison (46a) et dans une étape de vissage de plus (130a) l'élément de fixement (28a) est vissé avec l'élément de retenue (12a),
l'étape de vissage de plus (130a) suivant l'étape de vissage (120a).
